# FASCICULE DE BREVET EUROPEEN

(11) **EP 0 953 509 B1**
(45) Date de publication et mention de la délivrance du brevet: **14.07.2004**
(21) Numéro de dépôt: 98401049.6
(22) Date de dépôt: 29.04.1998
(51) Int. Cl.: B65D 21/04, B65D 21/06

(54) **Caisse gerbable et emboîtable, à double hauteur d'emboîtement**
Ineinandersetzbare und stapelbare Kästen mit zwei Stapelhöhen
Stackable and nestable container having two nesting heights

(43) Date de publication de la demande: 03.11.1999
(73) Titulaire: Allibert Equipement, 92000 Nanterre (FR)
(72) Inventeur: Mullet, Laurent, 92250 La Garenne-Colombes (FR); Symonds, Kenneth Sydney, Droitwich Worcestershire WR9 8PA (GB)
(74) Mandataire: Lerner, François

(56) Documents cités:
- EP-A- 0 774 421
- BE-A- 1 009 418
- FR-A- 2 563 188
- GB-A- 2 171 980
- US-A- 3 951 265

## Description

L'invention se rapporte à une caisse de forme générale parallélépipédique, à section rectangulaire, pour la manutention de produits, tels que des produits agricoles ou des produits alimentaires divers, par exemple en grande surface.

Il existe de très nombreuses versions de telles caisses, que ce soit dans le commerce ou dans les publications, notamment les publications brevet.

Dans ce "maquis", un but de l'invention est de proposer une caisse:
-- qui puisse être emboîtée dans une autre caisse sous-jacente suivant deux profondeurs différentes d'emboîtement,
-- qui puisse en outre être superposée sur une telle caisse, pratiquement sans emboîtement (position dite "de gerbage") dans une troisième situation,
-- qui soit aisée à manoeuvrer par l'utilisateur lorsqu'il souhaite placer sa caisse dans l'une quelconque des trois positions (emboîtement profond/ emboîtement réduit/ gerbage),
-- qui soit solide et ne présente pas des pièces qui, notamment du fait de leur difficulté de manoeuvre, en particulier si elles sont mobiles, risqueraient d'amener l'utilisateur à "forcer" sur certaines parties de la caisse, risquant par là même de l'endommager,
-- qui puisse présenter dans ses parois latérales, des zones d'aération suffisantes, sans que cela nuise à la solidité et rigidité d'ensemble de la caisse qui doit permettre la réalisation de piles élevées, sans faiblir (au moins cinq, voire dix, caisses empilées), et qui malgré tout, n'oblige pas à prévoir des parois latérales trop largement ouvertes, comme ce peut être le cas dans FR-A- 2 192 947 relative à une "caisse à claires-voies".

EP-A-0 774 421 décrit une caisse de forme générale parallélépipédique à section sensiblement rectangulaire comprenant :
- un fond duquel se dressent jusqu'à un rebord supérieur périmétrique des parois latérales présentant chacune un décalage entre le rebord supérieur périmétrique et le fond, de telle sorte que la section de la caisse soit plus importante au rebord supérieur qu'au fond,
- sur la face intérieure de deux parois latérales en vis-à-vis, à partir du rebord supérieur périmétrique de la caisse, des premiers et des seconds logements ouverts disposés à côté les uns des autres, les seconds logements, de moindre hauteur que les premiers,
- sur la face extérieure desdites parois latérales en vis-à-vis présentant les logements, des piliers sensiblement verticaux en saillie s'étendant dans le prolongement vertical des premiers logements et adaptés pour être logés soit dans les premiers logements, dans une première position relative d'emboîtement d'une telle caisse supérieure dans une caisse identique inférieure, soit dans les seconds logements, ceci dans une seconde position relative d'emboîtement de ladite caisse supérieure dans ladite caisse inférieure.

Par ailleurs, GB-A-2171 980 décrit une caisse pouvant être profondément emboîtée dans une caisse identique ou gerbée, autrement dit superposée sur cette caisse pratiquement sans emboîtement, au moyen de volets articulés sur le rebord supérieur de deux parois latérales en vis-à-vis.

Toutefois, les caisses décrites dans EP-A-0 774 421 et GB-A-2171 980 sont assez proches l'une de l'autre quand aux possibilités de les superposer et/ou de les emboîter. En effet, dans l'une des deux positions relatives d'emboîtement, la hauteur d'emboîtement de la caisse décrite dans EP-A-0 774 421 n'excède guère 5%.

Afin de proposer de plus amples possibilités de disposer deux caisses identiques superposées, conformément à l'invention la caisse présente en outre les caractéristiques suivantes :
- la caisse présente extérieurement et intérieurement trois ressauts périphériques horizontaux,
- les premiers logements s'interrompent à l'endroit du ressaut intermédiaire,
- les piliers s'étendent entre le ressaut intermédiaire et le ressaut inférieur, et
- la caisse comprend en outre vers son rebord supérieur, deux volets s'étendant chacun entre lesdites deux parois latérales en vis-à-vis présentant les logements et les piliers, chaque volet étant déplaçable entre une position inactive dans laquelle les volets dégagent l'accès pour l'un des deux emboîtements précités d'une caisse supérieure dans une caisse inférieure et une position active où les volets interdisent cet accès en s'étendant sensiblement au niveau du rebord supérieur de la caisse, pour une superposition sensiblement sans emboîtement (gerbage) de la caisse supérieure sur la caisse inférieure.

Ainsi, la caisse présente trois positions relatives véritablement distinctes : emboîtement profond, emboîtement réduit et gerbage. Avantageusement, l'emboîtement profond correspond à un emboîtement compris entre 70 et 80 % de la hauteur de la caisse et l'emboîtement réduit correspond à un emboîtement compris entre 30 et 40 % de la hauteur de la caisse.

A noter que cette solution astucieuse qui combine des volets et des piliers/logements évite les manoeuvres parfois délicates ou imprécises des caisses à volets à plusieurs positions actives étagées, source de complications qui peuvent conduire à des faiblesses, tout en tirant un parti intéressant des caisses par ailleurs connues (à piliers/logements), plus traditionnelles.

Encore un autre objet de l'invention concerne les avantages qui peuvent être tirés des piliers en "V" ou en "Y", tels que décrits dans FR-A-2 504 889, sans en subir les inconvénients.

La solution trouvée de l'invention consiste à utiliser au moins les premières caractéristiques citées de la caisse, en prévoyant en outre que les piliers extérieurs et lesdits premiers logements les plus hauts (et donc de plus grand volume) prévus pour les recevoir dans la position d'emboîtement la plus profonde, présentent localement des parois latérales inclinées par rapport à la verticale, de manière à être plus étroits en partie basse qu'en partie haute.

Un autre problème que l'invention s'est attachée à résoudre concerne la manière de réaliser les piliers et les logements les plus hauts pour améliorer les conditions de l'emboîtement le plus profond, en évitant de perdre de la place utile sans nuire à la résistance mécanique de la caisse.

Pour cela, une autre caractéristique de l'invention propose que :
-- les premiers logements formés dans la face intérieure des parois en vis-à-vis sont ouverts frontalement, en partie inférieure, pour laisser le passage aux piliers dans l'une des positions d'emboîtement, et
-- les piliers présentent donc chacun une partie haute ouverte et une partie basse, de manière que la partie basse de chacun des piliers d'une caisse supérieure emboîtée dans une caisse inférieure identique, suivant l'une desdites positions relatives d'emboîtement s'engage dans l'ouverture du premier logement correspondant de la caisse inférieure.

Une description encore plus détaillée de l'invention va maintenant être donnée en référence aux dessins annexés dans lesquels :
la figure 1 est une vue en perspective de trois quarts d'un grand côté,
la figure 2 est une vue en perspective de trois quarts d'un petit côté de la même caisse,
la figure 3 est une vue de trois quarts depuis le deuxième grand côté,
la figure 4 est une vue de face suivant la flèche IV de la figure 1 (grand côté), et
la figure 5 est une vue de face d'un petit côté selon la flèche V de la figure 2,
les figures 6 et 7 montrent deux caisses identiques, respectivement dans un emboîtement "profond" et un emboîtement "plus limité",
la figure 8 montre les deux mêmes caisses, gerbées l'une sur l'autre,
et la figure 9 montre deux caisses emboîtées comme sur la figure 7, mais en coupe.

Sur la figure 1 tout d'abord, on voit représentée une caisse de manutention 1 toute en matière plastique (polyéthylène, polypropylène...), sauf éventuellement ses barres de gerbage, ou volets mobiles, 3, qui pourraient être métalliques (ou à âme métallique), même si une réalisation en plastique est préférée. La caisse 1 comprend un fond 5 (voir figures 2 et 3) duquel se dressent quatre parois latérales 7, 9, 11, 13 s'étendant sensiblement sur une même hauteur, qui est en l'espèce la hauteur totale H de la caisse, et sur (tout) son périmètre.

La caisse étant en l'espèce parallélépipédique de section rectangulaire non carrée, on trouve deux parois latérales de plus grande longueur, 7, 9, ou parois "longitudinales" et deux autres parois également en vis-à-vis, de plus petite longueur, 11, 13, ou parois "transversales".

Plutôt que de réaliser ces parois latérales comme dans FR-A-2 719 290, c'est-à-dire comme des parois pratiquement verticales (à l'angle de dépouille près) avec une partie supérieure et une partie inférieure décalées en profondeur l'une par rapport à l'autre à l'endroit d'un épaulement périmétrique à angles sensiblement droits définissant extérieurement un surplomb et intérieurement un rebord, les quatre parois latérales de la caisse ici illustrée présentent chacune trois ressauts 15, 17, 19 s'étendant horizontalement (en supposant le fond 5 horizontal) sur la périmétrie de la caisse (sauf éventuellement interruption locale, telle qu'à l'endroit des poignées ouvertes de préhension 21, 21', 23, 23') et ceci tant sur la face extérieure que sur la face intérieure de chacune des parois latérales. (La solution à épaulement(s) n'est toutefois pas interdite).

Ces ressauts sont étagés à différentes hauteurs de la caisse et sont formés par une pente comprise entre 10° et 50° par rapport à la verticale. Entre deux ressauts, les parois latérales sont verticales (à l'angle de dépouille nécessaire au moulage près).

Le ressaut supérieur périphérique 15 s'imbrique, sur la face extérieure des parois latérales, avec la base de la ceinture périmétrique supérieure 25 que la caisse présente de manière usuelle, en saillie sur cette face extérieure.

Egalement de manière conventionnelle, la ceinture 25 présente verticalement un aspect "en caisson" avec une succession de nervures en croisillons.

La bordure supérieure de la ceinture 25 définit le rebord périmétrique 27 des parois latérales, et donc de la caisse.

Hormis extérieurement à l'endroit de cette ceinture, ainsi qu'à l'endroit des piliers verticaux 29 dont on va parler ci-après, les parois de la caisse sont essentiellement lisses (c'est-à-dire dépourvues de nervures), de manière à éviter de créer des zones de retenue de salissures. Elles peuvent également être ajourées.

L'orientation des pentes des ressauts 15, 17, 19 est choisie pour que la section de la caisse soit plus importante à son sommet ouvert qu'en fond de caisse.

On notera également que dans chacune des quatre parois latérales, peut être formée une large poignée, chaque poignée s'intégrant en tout ou partie dans la ceinture périmétrique 25.

De préférence en combinaison avec les ressauts étagés précités, la caisse de l'invention prévoit en outre les caractéristiques suivantes, pour satisfaire à l'exigence de l'emboîtement possible de deux telles caisses identiques suivant deux hauteurs d'emboîtement différentes (par exemple entre 30 et 40 % et entre 70 et 80 %) ainsi qu'une troisième possibilité de gerbage d'une caisse supérieure sur une caisse inférieure, avec alors pratiquement aucun emboîtement.

A cet effet, la caisse présente sur ses deux parois longitudinales 7, 9, en vis-à-vis, des piliers 29 et des logements destinés à recevoir les piliers d'une autre caisse identique superposée à la première, que l'utilisateur place les deux caisses l'une sur l'autre avec la même orientation angulaire autour de l'axe vertical passant par le centre de leur fond (axe repéré 31 sur la figure 1) ou que ces deux caisses superposées coaxialement soient tournées l'une par rapport à l'autre de 180° autour de cet axe 31.

Plus précisément, les piliers 29 et leurs logements coopérants (repérés 33 pour la première série de logements et 35 pour la seconde série) sont disposés de manière que dans l'une des deux positions relatives, on obtienne l'emboîtement le plus "profond" de la caisse supérieure dans la caisse inférieure, alors que dans la seconde position relative, on obtiendra l'autre emboîtement.

Pour cela, les premiers logements 33 sont ménagés sur une plus grande hauteur, et présentent donc en creux un plus grand volume de réception, que les seconds logements 35.

Ces deux séries de logements sont formées à partir du rebord supérieur 27, et sont ouverts sur le dessus et latéralement dans la face intérieure (7a ou 9a, voir figure 1 ou 3) des deux parois longitudinales 7 et 9, pour recevoir les piliers.

Plutôt que de creuser les logements sur une hauteur encore supérieure, de même pour les piliers formés sur la face extérieure 7b, 9b desdites parois, les piliers 29 s'interrompent à distance du fond 5 (en l'espèce au niveau du ressaut inférieur 19) et les premiers logements 33 s'interrompent encore au-dessus (en l'espèce à l'endroit du ressaut intermédiaire 17) tandis que les seconds logements 35 ne s'étendent que sur un à quelques centimètres de profondeur dans le rebord supérieur 27 des parois 7 et 9 concernées.

Par rapport à un plan vertical (schématisé en 37 sur la figure 1) contenant l'axe 31 et passant par le milieu des parois 7, 9 en vis-à-vis, les piliers et les premiers et seconds logements présentent une symétrie.

Les piliers 29 s'étendent verticalement depuis la base, ou le dessous, de la ceinture périmétrique extérieure 25 sur une épaisseur maximum e (voir figure 5) telle que les piliers sont contenus dans l'encombrement hors tout défini par la ceinture.

Ainsi, la base 25a de cette ceinture va servir de butée d'emboîtement "profond" par appui sur le rebord supérieur 27 d'une caisse sous-jacente (voir figure 6). Au vu de cette figure, on comprend que les premiers logements 33 présentent une partie haute pourvue d'une paroi frontale dans l'alignement de la face extérieure considérée 33a1 et une partie base 33a2 sans paroi (ni du côté de la face extérieure, ni du côté de la face intérieure), de manière que cette partie basse reçoive la partie basse 29a du pilier correspondant.

En l'espèce, les piliers 29 de l'une des parois 7 ou 9 sont disposés chacun en vis-à-vis d'un "second" logement 35 de faible hauteur situé sur la paroi opposée (9 ou 7, respectivement).

Ces mêmes piliers sont par ailleurs situés chacun dans le prolongement vertical d'un des "premiers" logements 33.

Ces piliers sont par ailleurs intégrés chacun dans la même "verticale" que le logement 33 auquel il est adossé.

Ainsi, sur une même paroi, 7 ou 9, les premiers logements 33 et les seconds logements 35 sont situés côte-à-côte, avec une répartition en deux groupes, chacun à distance l'un de l'autre et des deux autres parois 3, 5, de telle sorte que pour chaque groupe on trouve extérieurement deux piliers 29 et, intérieurement, deux logements 33 et deux logements 35 disposés en alternance.

Concernant encore les piliers 29, on notera qu'ils sont donc ouverts frontalement en partie supérieure 29b à l'endroit de la zone 33a2 du logement correspondant, pour que puisse y être reçue la partie basse 29a du pilier d'une caisse supérieure convenablement orientée (voir figure 6).

Plus en dessous, ces mêmes piliers présentent chacun deux parois latérales 29c inclinées par rapport à la verticale, de telle sorte que la partie basse 29a est plus étroite (largeur d₁ ) que la partie haute (d₂) (voir figure 4).

Pour une solidité et une stabilité d'emboîtement, la partie basse 29a (bien que partiellement creuse) ne se limite pas à une seule nervure verticale et les parois latérales inclinées 29c sont situées en partie intermédiaire, entre 29a et 29b.

A noter que pour la qualité de l'emboîtement, les premiers logements 33 (les plus profonds) présentent chacun deux parois latérales 33b (voir figures 1 et 3) dont la pente et la position sont adaptées pour être complémentaires de ce qui est prévu sur les piliers 29.

Hormis à l'endroit de ces parois 29c, 33b, les parois latérales des piliers et premiers logements sont verticales.

De cette manière, deux telles caisses identiques superposées et identiquement orientées par rapport à un même axe vertical 31, peuvent être emboîtées sur la plus haute profondeur d'emboîtement disponible (en l'espèce hauteur située entre la base de la ceinture et le fond du bac), les piliers de la caisse supérieure étant, dans cette situation, engagés dans les premiers logements 33 de la caisse inférieure, la partie basse 29a desdits piliers s'engageant dans la partie basse ouvertre 33a2 des logements 33 et apparaissant d'ailleurs sur la figure 6 à l'endroit de la zone centrale creuse 29b des piliers de la caisse inférieure.

En position relative des deux mêmes caisses tournées à 180° par rapport à l'axe 31 (c'est-à-dire dans la position de la figure 7), les piliers 29 de la caisse supérieure viennent par contre reposer par leur base 29a sur le fond des seconds logements 35 formés dans le rebord de la caisse inférieure, de telle sorte qu'il y a alors emboîtement "intermédiaire".

Comme montré sur la figure 9, il peut alors y avoir blocage latéral par les ergots 30 des piliers engagés chacun dans un creux que forme le logement 35.

Enfin, pour obtenir la position de gerbage illustrée sur la figure 8 (et dans laquelle l'orientation relative, à 0° ou 180°, autour de l'axe 31 des deux caisses superposées est indifférente), on utilise alors les deux barres ou volets 3 déjà présentés.

Comme on peut le voir plus distinctement sur les figures 1, 2 et 3, ces deux barres se présentent chacune comme une longue tige rectiligne s'étendant entre les deux parois latérales 7, 9, en vis-à-vis à proximité immédiate de la face intérieure desquelles la tige centrale se poursuit par deux flancs 39, chacun raccordé à un tourillon 41 tourné vers l'extérieur et monté tournant dans un orifice 41a traversant la paroi latérale 7 ou 9 considérée, à chaque fois à faible distance de l'une des autres parois latérales 11 ou 13.

Ainsi, les deux barres d'appui 3 sont chacune montées pivotantes à proximité et parallèlement à l'une des deux parois latérales 11, 13, dans des rainures, et sont disposées de manière à pouvoir être déplacées entre une première position inactive dans laquelle ces volets dégagent l'accès pour l'un des deux emboîtements précités des figures 6 et 7, et une seconde position active (voir figures 1, 2 ou 8) dans laquelle les deux volets 3 sont rabattus en direction du centre de la caisse concernée pour interdire à une caisse supérieure l'accès à l'intérieur de la caisse inférieure, en s'étendant alors sensiblement au niveau du rebord supérieur 27 de la caisse inférieure, pour une superposition sensiblement sans emboîtement (gerbage) de la caisse supérieure sur la caisse inférieure, seules deux gorges transversales 43 ayant été aménagées dans la face inférieure du fond 5, de manière que les barres 3 de la caisse inférieure s'engagent chacune dans la rainure 43 correspondante d'une caisse inférieure (ceci étant conventionnel).

A noter également qu'à la place de barres 3 pivotantes, on aurait pu prévoir des barres mobiles par coulissement dans des rainures des parois 7, 9, pour être déplacées entre leurs positions active et inactive.

## Revendications

1. Caisse de forme générale parallélépipédique à section sensiblement rectangulaire comprenant :
- un fond (5) duquel se dressent jusqu'à un rebord (27) supérieur périmétrique des parois latérales (7, 9, 11, 13) présentant chacune un décalage entre le rebord (27) supérieur périmétrique et le fond, de telle sorte que la section de la caisse soit plus importante au rebord supérieur (27) qu'au fond,
- sur la face intérieure de deux parois latérales (7, 9) en vis-à-vis, à partir du rebord (27) supérieur périmétrique de la caisse, des premiers et des seconds logements ouverts (33, 35) disposés à côté les uns des autres, les seconds logements (35), de moindre hauteur que les premiers (33),
- sur la face extérieure desdites parois latérales en vis-à-vis (7,9) présentant les logements, des piliers (29) sensiblement verticaux en saillie s'étendant dans le prolongement vertical des premiers logements (33) et adaptés pour être logés soit dans les premiers logements (33), dans une première position relative d'emboîtement d'une telle caisse supérieure dans une caisse identique inférieure, soit dans les seconds logements (35), ceci dans une seconde position relative d'emboîtement de ladite caisse supérieure dans ladite caisse inférieure,
**caractérisée en ce que** :
- la caisse présente extérieurement et intérieurement trois ressauts périphériques horizontaux (15, 17, 19),
- les premiers logements (33) s'interrompent à l'endroit du ressaut intermédiaire (17),
- les piliers s'étendent entre le ressaut intermédiaire et le ressaut inférieur, et
- la caisse comprend en outre vers son rebord supérieur, deux volets (3) s'étendant chacun entre lesdites deux parois latérales en vis-à-vis (7, 9) présentant les logements et les piliers, chaque volet étant déplaçable entre une position inactive dans laquelle les volets dégagent l'accès pour l'un des deux emboîtements précités d'une caisse supérieure dans une caisse inférieure et une position active où les volets interdisent cet accès en s'étendant sensiblement au niveau du rebord (27) supérieur de la caisse, pour une superposition sensiblement sans emboîtement (gerbage) de la caisse supérieure sur la caisse inférieure.

2. Caisse selon la revendication 1, **caractérisé en ce que** la première position relative d'emboîtement correspond à un emboîtement compris entre 70 et 80 % de la hauteur de la caisse et la deuxième position relative d'emboîtement correspond à un emboîtement compris entre 30 et 40 % de la hauteur de la caisse.

3. Caisse selon la revendication 1 ou 2, **caractérisée en ce que** les piliers extérieurs (29) et les premiers logements (33) destinés à les recevoir dans la première position relative d'emboîtement partiel présentent localement des parois latérales (29c, 33b) inclinées par rapport à la verticale, pour être plus étroits en partie basse qu'en partie haute.

4. Caisse selon l'une quelconque des revendications précédentes **caractérisée en ce que** :
- les premiers logements (33) formés dans la face intérieure des parois en vis-à-vis (7, 9) sont ouverts frontalement, en partie inférieure, pour laisser le passage aux piliers dans l'une des positions d'emboîtement, et
- les piliers (29) présentent donc chacun une partie haute (29b) ouverte et une partie basse (29a), de manière que la partie basse (29a) de chacun des piliers d'une caisse supérieure emboîtée dans une caisse inférieure identique, suivant l'une desdites positions relatives d'emboîtement s'engage dans l'ouverture (33a) du premier logement correspondant de la caisse inférieure.

## Patentansprüche

1. Kasten von im allgemeinen parallelepipedischer Form mit im wesentlichen rechtwinkligem Querschnitt mit:
- einem Boden (5), von dem sich bis zu einem oberen Umfangsrand (27) Seitenwände (7, 9, 11, 13) erheben, von denen jede eine Versetzung zwischen dem oberen Umfangsrand (27) und dem Boden derart aufweist, daß der Querschnitt des Kastens an dem oberen Rand (27) größer ist als an seinem Boden,
- an der inneren Fläche der zwei einander gegenüberliegenden Seitenwände (7, 9), ausgehend von dem oberen Umfangsrand (27) des Kastens, ersten und zweiten offenen Aufnahmen (33, 35), die nebeneinander angeordnet sind, wobei die zweiten Aufnahmen (35) eine geringere Höhe haben als die ersten (33),
- an der äußeren Fläche der einander gegenüberliegenden Seitenwände (7, 9), welche die Aufnahmen aufweisen, im wesentlichen vertikalen vorspringenden Pfeilern (29), die sich in der vertikalen Verlängerung der ersten Aufnahmen (33) erstrecken und geeignet sind, entweder in den ersten Aufnahmen (33) in einer ersten relativen Ineinandersetzposition eines solchen oberen Kastens in einen identischen unteren Kasten oder in die zweiten Aufnahmen (35) untergebracht zu werden, dies in einer zweiten relativen Ineinandersetzposition des oberen Kastens in den unteren Kasten,
**dadurch gekennzeichnet, daß**:
- der Kasten außen und innen drei horizontale Umfangsvorsprünge (15, 17, 19) aufweist,
- die ersten Aufnahmen (33) an der Stelle des Mittelvorsprungs (17) unterbrochen sind,
- sich die Pfeiler zwischen dem Mittelvorsprung und dem unteren Vorsprung erstrekken, und
- der Kasten ferner zu seinem oberen Rand hin zwei Klappen (3) aufweist, von denen sich jede zwischen den zwei einander gegenüberliegenden Seitenwänden (7, 9) erstreckt, welche die Aufnahmen und die Pfeiler aufweisen, wobei jede Klappe zwischen einer inaktiven Position, in welcher die Klappen den Zugang für eine der zwei zuvor genannten Ineinandersetzungen eines oberen Kastens in einen unteren Kasten freimachen, und einer aktiven Position verschiebbar ist, in welcher die Klappen diesen Zugang untersagen, indem sie sich im wesentlichen auf der Höhe des oberen Randes (27) des Kastens für eine Übereinanderlagerung im wesentlichen ohne Ineinandersetzen (Stapelung) des oberen Kastens auf dem unteren Kasten erstrecken.

2. Kasten nach Anspruch 1, **dadurch gekennzeichnet, daß** die erste relative Ineinandersetz-Position einem Ineinandersetzen zwischen 70 und 80% der Höhe des Kastens und die zweite relative Ineinandersetz-Position einem Ineinandersetzen zwischen 30 und 40% der Höhe des Kastens entspricht.

3. Kasten nach Anspruch 1 oder 2, **dadurch gekennzeichnet, daß** die äußeren Pfeiler (29) und die ersten Aufnahmen (33), welche dazu bestimmt sind, sie in der ersten partiellen relativen Ineinandersetz-Position aufzunehmen, lokal Seitenwände (29c, 33b) aufweisen, die bezüglich der Vertikalen geneigt sind, um am unteren Teil schmaler zu sein als am oberen Teil.

4. Kasten nach einem der vorhergehenden Ansprüche, **dadurch gekennzeichnet, daß**:
- die ersten Aufnahmen (33), welche in der Innenfläche der einander gegenüberliegenden Wände (7, 9) gebildet sind, frontal am unteren Teil offen sind, um den Durchgang für die Pfeiler in einer der Ineinandersetz-Positionen zu gestatten, und
- die Pfeiler (29) also jeder einen oberen offenen Teil (29b) und einen unteren Teil (29a) derart aufweisen, daß der untere Teil (29a) jeder der Pfeiler eines oberen Kastens, der in einen identischen unteren Kasten eingesetzt ist, einer der relativen Ineinandersetz-Positionen folgend, in der Öffnung (33a) der ersten dem unteren Kasten entsprechenden Aufnahme in Eingriff kommt.

## Claims

1. Container which has the general shape of a parallelepiped and is substantially rectangular in cross-section, comprising:
- a base (5) from which there rise, as far as an upper peripheral edge (27), lateral walls (7, 9, 11, 13) each having a stagger between the upper peripheral edge (27) and the base, so that the cross-section of the container is greater at the upper edge (27) than at the base,
- on the inner face of two opposed lateral walls (7, 9), starting from the upper peripheral edge (27) of the container, first and second open receivers (33, 35) arranged side by side, the second receivers (35) having a smaller height than the first (33),
- on the outer face of said opposed lateral walls (7, 9) having the receivers, substantially vertical projecting pillars (29) which extend as a vertical continuation of the first receivers (33) and are suitable for being accommodated either in the first receivers (33), in a first relative nesting position of such an upper container in an identical lower container, or in the second receivers (35), in a second relative nesting position of said upper container in said lower container, **characterised in that**:
- the container has three horizontal peripheral projections (15, 17, 19) on the outside and the inside,
- the first receivers (33) are interrupted at the location of the.intermediate projection (17),
- the pillars extend between the intermediate projection and the lower projection, and
- the container further comprises, towards its upper edge, two flaps (3) each extending between said two opposed lateral walls (7, 9) having the receivers and the pillars, each flap being movable between an inactive position, in which the flaps give access for an upper container to nest in a lower container in one of the two nesting positions mentioned above, and an active position in which the flaps prevent such access by extending substantially at the level of the upper edge (27) of the container, allowing the upper container to be superposed on the lower container substantially without nesting (stacking).

2. Container according to claim 1, **characterised in that** the first relative nesting position corresponds to nesting of from 70 to 80 % of the height of the container, and the second relative nesting position corresponds to nesting of from 30 to 40 % of the height of the container.

3. Container according to claim 1 or 2, **characterised in that** the outer pillars (29) and the first receivers (33) for accommodating them in the first relative partial nesting position have locally lateral walls (29c, 33b) which are at an angle relative to the vertical, so that they are narrower in their bottom portion than in their top portion.

4. Container according to any one of the preceding claims, **characterised in that**:
- the first receivers (33) formed in the inner face of the opposed walls (7, 9) are open to the front, in their lower portions, in order to allow passage of the pillars in one of the nesting positions, and
- each of the pillars (29) accordingly has an open top portion (29b) and a bottom portion (29a), so that the bottom portion (29a) of each of the pillars of an upper container nested in an identical lower container, according to one of the relative nesting positions, engages in the opening (33a) in the corresponding first receiver of the lower container.
